# EUROPÄISCHE PATENTSCHRIFT

(11) **EP 2 365 176 B1**
(45) Veröffentlichungstag und Bekanntmachung des Hinweises auf die Patenterteilung: **17.08.2016**
(21) Anmeldenummer: 11157133.7
(22) Anmeldetag: 07.03.2011
(51) Int. Cl.: E05F 15/619

(54) **Vorrichtung zur Entriegelung eines Fensters, einer Klappe oder dergleichen**
Device for unlocking a window, flap or similar
Dispositif de déverrouillage d'une fenêtre, d'un battant ou analogue

(30) Priorität: 12.03.2010 DE 102010002815
(43) Veröffentlichungstag der Anmeldung: 14.09.2011
(73) Patentinhaber: GEZE GmbH, 71229 Leonberg (DE)
(72) Erfinder: Halbweiss, Thomas, 71686, Remseck (DE)

(56) Entgegenhaltungen:
- EP-A1- 0 610 948
- EP-A1- 2 072 734
- EP-A2- 1 323 885

## Beschreibung

Die Erfindung betrifft eine Vorrichtung zur Entriegelung eines Fensters, einer Klappe oder dergleichen nach Anspruch 1.

Aus der EP 2 072 734 A1 ist eine Vorrichtung zur Entriegelung eines Fensters bekannt, durch die das Fenster aufgrund einer Handgriffbewegung mit einem Antrieb gekoppelt ist oder manuell betätigt werden kann. Eine Entkopplung von außerhalb des Fensters zur Notöffnung des Fensters ist hier nicht vorgesehen.

Ebenso ist aus der EP 0 610 948 A1 eine Vorrichtung zum mechanisierten Öffnen und Schließen von Fenstern mit verdecktem Beschlag bekannt, die eine automatische und eine manuelle Öffnungs- und Schließbewegung zulässt.

In der EP 1 323 885 A2 ist ein Verfahren und eine Vorrichtung zum Ansteuern von Fenstern, Türen oder dergleichen mit zumindest einem Dreh-Kipp-Flügel beschrieben.

In der DE 10 2004 031 212 B3 Ist ein Flügel in einem Blendrahmen beschrieben, mit einem Antrieb, mit einem am Flügel oder am Blendrahmen gelagerten Antriebsmotor. Der Antriebsmotor weist ein Betätigungselement auf, welches In einem Aufnahmeelement gelagert ist, das flügelfest oder Blendrahmen fest angeordnet ist. Der Antrieb ist dabei in geschlossenem Zustand des Fensters verdeckt zwischen dem Flügel und dem Blendrahmen angeordnet, wobei das Aufnahmeelement zur Notöffnung des Flügels bei geschlossenem Flügel von außerhalb der Anordnung vom Blendrahmen bzw. Flügel durch eine Öffnung im Blendrahmen oder im Flügel lösbar ist. Nachteilig ist es, dass eine sichtbare Beschädigung durch Bearbeitung des Fensters zur Einbringung der Öffnung erfolgt. Durch Einbringen der Öffnung kann möglicherweise die Dichtheit und die thermischen Isolation des Fensters geschädigt werden.

Der Erfindung liegt die Aufgabe zugrunde, eine verbesserte Entriegelung zur Notöffnung des Fensters, der Klappe oder dergleichen auszubilden, welche keine sichtbare Beschädigung des Fensters erfordert.

Die Aufgabe wird durch die Merkmale des Anspruchs 1 gelöst.

Die Unteransprüche bilden vorteilhafte Ausgestaltungsmöglichkeiten der Erfindung.

Bei Fenstern, die in bekannter Weise einen an einem Blendrahmen schwenkbar gelagerten Flügel aufweisen, können optisch vorteilhaft zwischen dem Blendrahmen und dem Flügel ein oder mehrere Antriebe zum Öffnen und Schließen des Fensters angeordnet sein. Dabei können eine Antriebseinheit des Antriebs im Flügel und eine Konsole, welche mit einem Betätigungselement des Antriebs verbunden ist, am Blendrahmen angeordnet sein. Selbstverständlich ist auch eine umgekehrte Anordnung, wobei der Antrieb am Blendrahmen und die Konsole auf dem Flügel angeordnet sind, möglich.

Die Antriebseinheit weist einen Antriebsmotor, ein Getriebe, einen Aufnahmebereich für ein Betätigungselement sowie eine elektrische Anschlusseinheit auf, die auch eine Steuerung umfassen kann. Das Betätigungselement des Antriebs erstreckt sich zwischen der Antriebseinheit und einer am Blendrahmen bzw. am Flügel angeordneten Konsole, welche zur Anlenkung des Antriebs dient. Die Antriebseinheit ist dazu ausgebildet, das Betätigungselement zum Öffnen des Fensters aus der Antriebseinheit heraus auszuschieben bzw. zum Schließen in die Antriebseinheit hinein einzuziehen.

Die Konsole ist als ein langgestrecktes Flachmaterial ausgebildet, das beispielsweise aus Metall oder Kunststoff hergestellt sein kann und eine oder mehrere Aussparungen zur Befestigung der Konsole am Blendrahmen aufweist, die als Langloch ausgebildet sein können. Mittels eines Befestigungselements, beispielsweise eine Schraube, welche in ein Gewinde oder Gewindestück im Blendrahmen bzw. im Flügel eingreift, ist die Konsole längs ihrer Erstreckung verschiebbar anordenbar.

Im Bereich der Konsole möglicherweise vorhandene Stege im Profil des Blendrahmens bzw. des Flügels können entfernt, beispielsweise abgefräst, werden. Durch die Anordnung der Konsole im Profil steht der Aufnahmeraum zwischen Blendrahmen und Flügel für die Anordnung der Antriebseinheit zur Verfügung.

Die Konsole kann zur Führung der Längsverschiebung Führungsausnehmungen aufweisen, in welche Teile des Stegs des Profils des Blendrahmens bzw. des Flügels eingreifen können, wobei der oder die Stege dann nur abschnittsweise abgetragen werden.

Das aus der Antriebseinheit herausragende Ende des Betätigungselements weist ein Endelement auf, mit welchem das Betätigungselement zur Entriegelung lösbar mit der Konsole verbunden ist, wozu diese mit einem Aufnahmeelement versehen ist.

Die Konsole ist zwischen zwei Stellungen verschiebbar, wobei in einer ersten Position das Betätigungselement nicht mit der Konsole verbunden ist und das Endelement und das Aufnahmeelement voneinander beabstandet sind. In der zweiten Position ist die Konsole mit dem Aufnahmeelement in Richtung auf das Betätigungselement verschoben, wodurch eine Kopplung der Antriebseinheit mit der Konsole gegeben ist. Dazu ist die Antriebseinheit so auf dem Blendrahmen bzw. dem Flügel zu positionieren, dass in dieser zweiten Position der Konsole das Endelement und das Aufnahmeelement zumindest nahezu aneinander liegen.

Zur Kopplung des Endelements mit dem Aufnahmeelement kann wahlweise ein Verbindungselement am Endelement oder am Aufnahmeelement angeordnet sein oder einstückig an einem der Elemente ausgebildet sein. Das Verbindungselement kann ein Stift sein, der in einer Bohrung des Endelements oder des Aufnahmeelements aufgenommen sein kann. Dazu können Vorkehrungen getroffen sein, wodurch eine gewünschte Fixierung des Verbindungselements in der Bohrung, beispielsweise durch einen Federring oder einen O-Ring, welcher in einer Nut des Stifts aufgenommen ist und sich in der Bohrung verspannt, erzielt wird, so dass das Verbindungselement mit einer bestimmten Kraft in der Bohrung gehalten ist. Durch Verschieben der Konsole wird der Eingriff des Verbindungselements in die korrespondierende Bohrung von Endelement bzw. Aufnahmeelement bewirkt, wodurch das Betätigungselement gegenüber einer Kraft in Richtung seiner Erstreckung gesichert ist.

Tritt bei geschlossenem Fenster eine Störung auf, wodurch sich das Fenster nicht mehr durch den Antrieb öffnen lässt, kann das Betätigungselement von seiner Anbindung an den Blendrahmen zerstörungsfrei gelöst werden, indem mit einem beliebigen flachen Mittel, beispielsweise einem flachen Werkzeug, wie der Klinge eines Schraubendrehers oder ähnlichem, in dem in den Spalt zwischen dem Blendrahmen und dem Flügel eingegriffen wird und die Konsole am Schiebeelement angreifend verschoben wird, so dass das Verbindungselement außer Eingriff mit dem Endelement bzw. dem Aufnahmeelement gelangt. Dadurch wird das Betätigungselement frei, und das Fenster kann manuell geöffnet werden.

Im Nachfolgenden wird ein Ausführungsbeispiel in der Zeichnung anhand der Figuren näher erläutert.

Dabei zeigen:
- Fig. 1: ein Fenster mit einem an einem Blendrahmen schwenkbaren Flügel, mit zwischen Blendrahmen und Flügel angeordnetem Antrieb;
- Fig. 2: ein Ausschnitt einer Ansicht von unten auf den oberen, inneren Bereich des Blendrahmens des Fensters gemäß Fig. 1 mit einer Konsole zur Anlenkung des Antriebs am Blendrahmen in einer ersten Stellung der Konsole;
- Fig. 3: die Ansicht gemäß Fig. 2, wobei die Konsole in einer zweiten Stellung gezeigt ist;
- Fig. 4: ein Schnitt durch das geschlossenen Fenster im Bereich des Antriebs;
- Fig. 5: die Konsole als Einzelteil.

In Fig. 1 ist ein Fenster 1 mit einem an einem Blendrahmen 2 schwenkbar gelagerten Flügel 3 gezeigt. Zwischen dem Blendrahmen 2 und dem Flügel 3 ist ein Antrieb 4 angeordnet, wobei die Antriebseinheit 5 am Flügel 3 angeordnet ist. Die Antriebseinheit 5 weist einen Antriebsmotor, ein Getriebe, einen Aufnahmebereich für ein Betätigungselement 6, z.B. eine Kette, sowie eine elektrische Anschlusseinheit auf, die auch eine Steuerung umfassen kann. Das Betätigungselement 6 des Antriebs 4 erstreckt sich zwischen der Antriebseinheit 5 und einer am Blendrahmen 2 angeordneten Konsole 7, welche zur Anlenkung des Antriebs 4 an den Blendrahmen 2 dient. Die Antriebseinheit 5 ist dazu ausgebildet, das Betätigungselement 6 zum Öffnen des Fensters 1 aus der Antriebseinheit 5 heraus auszuschieben bzw. zum Schließen in die Antriebseinheit 5 hinein einzuziehen.

Die Konsole 7 ist als ein langgestrecktes Flachmaterial ausgebildet, das beispielsweise aus Metall oder Kunststoff hergestellt sein kann. Die Konsole 7 weist eine oder mehrere Aussparungen 9 zur Befestigung der Konsole 7 am Blendrahmen 2 auf. Wie es in den Fig. 2 und 3 gezeigt ist, sind die Aussparungen 9 jeweils als Langloch ausgebildet, in welchem ein Befestigungselement 10, beispielsweise eine Schraube angeordnet ist, welche in ein Gewinde im Blendrahmen 2 oder in ein am Blendrahmen 2 festgelegtes Gewindestück 11 eingreift, zur längs ihrer Erstreckung verschiebbaren Festlegung der Konsole 7.

Vorteilhaft ist im Bereich der Konsole 7 ein möglicherweise vorhandener Steg 13 im Profil des Blendrahmens 2 entfernt, beispielsweise abgefräst, wodurch die Konsole 7, zumindest mit ihrer flachen Längserstreckung, außerhalb des zwischen dem Profil des Blendrahmens 2 und dem Profil des Flügels 3 für die Anordnung der Antriebseinheit 5 zur Verfügung stehenden Aufnahmeraums angeordnet ist. Die Konsole 7 kann zur Führung der Längsverschiebung jedoch auch Führungsausnehmungen 12 aufweisen, in welche Teile des Stegs 13 des Profils des Blendrahmens 2 eingreifen. Dazu ist dann der Steg 13 nur abschnittsweise abgetragen.

Das Betätigungselement 6 weist ein Endelement 8 auf, mit welchem das Betätigungselement 6 zur Notentriegelung lösbar mit der Konsole 7 verbunden ist. Die Konsole 7 weist ein Aufnahmeelement 14 auf, das einerends der Konsole 7 dem Endelement 8 des Betätigungselements 6 zugewandt angeordnet ist.

Die Konsole 7 ist zwischen zwei Stellungen verschiebbar, wobei eine erste Position in Fig. 2 gezeigt ist, in welcher das Betätigungselement 6 nicht mit der Konsole 7 verbunden ist. Die Fig. 3 zeigt die zweite Position, wobei die Konsole 7 längs ihrer Erstreckung bzw. der Erstreckung des Profils des Blendrahmens 2 in Richtung auf das Betätigungselement 6 verschoben ist und das Endelement 8 sowie das Aufnahmeelement 14 zumindest nahezu aneinander liegen. Die Positionierung der Konsole 7 am Blendrahmen 2 erfolgt in Abhängigkeit der Position der Antriebseinheit 5 am Flügel 3, sodass das sich das Endelement 8 neben dem Aufnahmeelement 14 befindet.

Ausgehend von der ersten Position der Konsole 7, in welcher das Betätigungselement 6 nicht mit der Konsole 7 in Verbindung steht, wird ein Verbindungselement 15 wahlweise in eine Bohrung im Endelement 8 oder im Aufnahmeelement 14 eingesetzt. Alternativ kann ein Verbindungselement 15 bereits einseitig am Endelement 8 oder am Aufnahmeelement 14 festgelegt oder einstückig mit dem jeweiligen Element ausgebildet sein.

Zur lösbaren Festlegung der Konsole 7 an dem Betätigungselement 6 werden nun das Endelement 8 und das Aufnahmeelement 14 entsprechend Fig. 2 einander so gegenüber gestellt, dass durch Verschieben der Konsole 7 in ihre zweite Position, der Verbindungselement 15 in die entsprechende Bohrung von Endelement 8 bzw. Aufnahmeelement 14 eingreift. Im Ausführungsbeispiel gemäß Fig. 2 ist das Verbindungselement zunächst in das Endelement 8 eingesetzt. Der Verbindungselement 15 greift bei Verschiebung der Konsole 7 dann in das Aufnahmeelement 14 ein, wodurch das Betätigungselement 6 mit der Konsole 7 gekoppelt ist. Die Lage nach der Verschiebung in die zweite Position ist in Fig. 3 gezeigt, wobei der Verbindungsbolzen 15 sowohl im Endstück 8 als auch im Aufnahmestück 14 angeordnet ist. Damit ist das Betätigungselement 6 gegenüber einer Kraft in Richtung der Erstreckung des Betätigungselements 6, wie diese beim Öffnen und Schließen des Flügels 3 entsteht, gesichert.

Der Verbindungsbolzen 15 kann zur Sicherung in der Bohrung des Endelements 8 oder des Aufnahmeelements 14 in eine ringförmige Nut aufweisen, in welche ein Federring oder ein O-Ring einsetzbar ist. Der Federring wird beim Einsetzen des Verbindungselements 15 in einer der Bohrungen in den Anfangsbereich der Bohrungen aufgenommen. Damit wird erreicht, dass der Verbindungsbolzen 15 mit einer bestimmten, durch die Vorspannung des Federrings bestimmten Kraft in der Bohrung gehalten ist.

An der Konsole 7 ist weiterhin ein Schiebeelement 16 angeordnet, mittels welchem die Konsole 7 längs ihrer Erstreckung verschiebbar ist. Das Schiebeelement 16 ist dabei so angeordnet, dass es bei geschlossenem Fenster 1, wobei der Flügel 3 am Blendrahmen 2 anliegt, von außerhalb des Fensters 1 zugänglich ist.

In Fig. 4 ist ein Schnitt durch das Fenster 1 im oberen Bereich des Blendrahmens 2 und des Flügels 3, in dem der Antrieb 4 angeordnet ist, gezeigt. Wie es auch aus den Figuren 2 und 3 hervorgeht, weist die Konsole 7 eine flache Längserstreckung auf, die sich zwischen dem Betätigungselement 6 und dem Schiebeelement 16 erstreckt. Das Schiebelement 16 selbst ist aufbauend im Endbereich angeordnet oder einstückig ausgebildet, und befindet sich außerhalb des Anordnungsbereichs der Antriebseinheit 5. Wie bereits vorbeschrieben ist die Konsole 7 mit ihrer flachen Längserstreckung innerhalb des Profils des Blendrahmens 2 angeordnet, wobei ein möglicherweise vorhandener Steg 13 zumindest teilweise entfernt ist. Die Längserstreckung der Konsole 7 ist so gewählt, dass sich das aufbauend angeordnete Schiebeelement 16 außerhalb des Anordnungsbereichs der Antriebseinheit 5, in Fig. 4 dahinter, befindet.

Tritt bei geschlossenem Fenster 1 eine Störung auf, wodurch sich das Fenster 1 nicht mehr durch den Antrieb 4 öffnen lässt, kann das Betätigungselement 6 von seiner Anbindung an den Blendrahmen 2 zerstörungsfrei gelöst werden, indem mit einem beliebigen flachen Mittel, beispielsweise einem flachen Werkzeug, wie der Klinge eines Schraubendrehers, in den Spalt 17 zwischen dem Blendrahmen 2 und dem Flügel 3 eingegriffen wird und die Konsole 7 am Schiebeelement 16 angreifend in die in Fig. 2 gezeigte Position verschoben wird. Dadurch wird das Verbindungselement 15, je nach Ausführung, aus dem Endelement 8 oder dem Aufnahmeelement 14 herausgezogen, wodurch das Betätigungselement 6 frei wird und der Flügel 3 manuell vom Blendrahmen 2 gelöst und dass Fenster geöffnet werden kann.

Selbstverständlich ist in alternativer Ausgestaltung auch eine umgekehrte Anordnung denkbar, wobei die Antriebseinheit 5 am Blendrahmen 2 angeordnet ist und die Anlenkung des Betätigungselements 6 über die Konsole 7 am Flügel 3 erfolgt.

### Liste der Referenzzeichen

- 1: Fenster
- 2: Blendrahmen
- 3: Flügel
- 4: Antrieb
- 5: Antriebseinheit
- 6: Betätigungselement
- 7: Konsole
- 8: Endelement
- 9: Aussparung
- 10: Befestigungselement
- 11: Gewindestück
- 12: Führungsausnehmung
- 13: Steg
- 14: Aufnahmeelement
- 15: Verbindungselement
- 16: Schiebeelement
- 17: Spalt

## Patentansprüche

1. Vorrichtung zur Entriegelung eines Fensters (1), einer Klappe oder dergleichen, mit einem an einem Blendrahmen (2) schwenkbar gelagerten Flügel (3) wobei die Vorrichtung einen Antrieb (4),
mit einer Antriebseinheit (5) und einem Betätigungselement (6), das sich zwischen der Antriebseinheit (5) und einer Konsole (7) erstreckt aufweist, wobei die Antriebseinheit (5) am Blendrahmen (2) bzw. dem Flügel (3) und die Konsole (7) am Flügel (3) bzw. am Blendrahmen (2) angeordnet ist, wobei die Konsole (7) eine im Wesentlichen flache Längserstreckung aufweist und längs dieser Erstreckung zwischen einer ersten Position und einer zweiten Position zur lösbaren Kopplung des Betätigungselements (6) der Antriebseinhelt (5) mit der Konsole (7) verschiebbar ist,
**dadurch gekennzeichnet,**
**dass** ein aufbauend angeordnetes Schiebeelement (16) an der flachen Längserstreckung der Konsole (7) angeordnet ist, mittels welchem die Konsole (7) längs ihrer Erstreckung verstellbar ist, wobei das Schiebeelement (16) bei geschlossenem Fenster (1) in einen Bereich unterhalb eines Spalts (17) zwischen Blendrahmen (2) und Flügel (3) ragt, und
welches bei geschlossenem Fenster (1) durch den Spalt (17) zwischen Blendrahmen (2) und Flügel (3) längsverschiebbar ist, wodurch zur Entriegelung des Fensters (1) das Betätigungselement (6) von der Konsole (7) von außerhalb des Fensters (1) lösbar ist,

2. Vorrichtung nach Anspruch 1,
**dadurch gekennzeichnet, dass** die flache Längserstreckung der Konsole (7) innerhalb des Profils des Blendrahmens (2) bzw. des Flügels (3) angeordnet ist und sich außerhalb des Anordnungsbereichs der Antriebseinheit (5) befindet.

3. Vorrichtung nach Anspruch 1
**dadurch gekennzeichnet, dass** das Schiebeelement (16) seitlich außerhalb des Anordnungsbereichs der Antriebseinheit (5) neben der Antriebseinheit (5) angeordnet ist.

4. Vorrichtung nach Anspruch 1,
**dadurch gekennzeichnet, dass** am Betätigungselement (6) ein Endelement (8) angeordnet ist.

5. Vorrichtung nach Anspruch 1,
**dadurch gekennzeichnet, dass** an der Konsole (7) ein Aufnahmeelement (14) angeordnet ist.

6. Vorrichtung nach den Ansprüchen 4 und 5,
**dadurch gekennzeichnet, dass** zur lösbaren Verbindung des Betätigungselements (6) mit der Konsole (7) das Endelement (8) und das Aufnahmeelement (14) mittels eines Verbindungselements (15) koppelbar sind.

7. Vorrichtung nach Anspruch 6,
**dadurch gekennzeichnet, dass** die Kopplung des Endelements (8) mit dem Aufnahmeelement (14) mittels des Verbindungselements (15) durch die Verschiebebewegung der Konsole (7) erfolgt.

## Claims

1. Device for unlocking a window (1), a flap or the like, having a sash (3) pivotably mounted on an outer frame (2), wherein the device has a drive (4) with a drive unit (5) and an actuating element (6) which extends between the drive unit (5) and a bracket (7), wherein the drive unit (5) is arranged on the outer frame (2) or the sash (3) and the bracket (7) is arranged on the sash (3) or on the outer frame (2) wherein the bracket (7) has a substantially flat longitudinal extent and is displaceable along this extent between a first position and a second position to releasably couple the actuating element (6) of the drive unit (5) with the bracket (7), **characterized in that** a pushing element (16), which is arranged in a built-on manner, is arranged on the flat longitudinal extent of the bracket (7), by means of which pushing element the bracket (7) is adjustable along its extent, wherein, with the window (1) closed, the pushing element (16) projects into a region below a gap (17) between the outer frame (2) and sash (3), and which pushing element, with the window (1) closed, is longitudinally displaceable through the gap (17) between the outer frame (2) and sash (3), with the result that, in order to unlock the window (1), the actuating element (6) can be released from the bracket (7) from outside the window (1).

2. Device according to Claim 1, **characterized in that** the flat longitudinal extent of the bracket (7) is arranged within the profile of the outer frame (2) or of the sash (3) and is situated outside the region in which the drive unit (5) is arranged.

3. Device according to Claim 1, **characterized in that** the pushing element (16) is arranged next to the drive unit (5) laterally outside the region in which the drive unit (5) is arranged.

4. Device according to Claim 1, **characterized in that** an end element (8) is arranged on the actuating element (6).

5. Device according to Claim 1, **characterized in that** a receiving element (14) is arranged on the bracket (7).

6. Device according to Claims 4 and 5, **characterized in that**, in order to releaseably connect the actuating element (6) to the bracket (7), the end element (8) and the receiving element (14) can be coupled by means of a connecting element (15).

7. Device according to Claim 6, **characterized in that** the coupling of the end element (8) with the receiving element (14) by means of the connecting element (15) is achieved by the displacement movement of the bracket (7).

## Revendications

1. Dispositif de déverrouillage d'une fenêtre (1), d'un volet ou analogue, comprenant un battant (3) supporté de manière pivotante sur un châssis dormant (2), le dispositif présentant un entraînement (4), avec une unité d'entraînement (5) et un élément d'actionnement (6) qui s'étend entre l'unité d'entraînement (5) et une console (7), l'unité d'entraînement (5) étant disposée au niveau du châssis dormant (2) ou du battant (3) et la console (7) étant disposée au niveau du battant (3) ou du châssis dormant (2), la console (7) présentant une étendue longitudinale essentiellement plane et pouvant être déplacée le long de cette étendue entre une première position et une deuxième position pour l'accouplement libérable de l'élément d'actionnement (6) de l'unité d'entraînement (5) avec la console (7), **caractérisé en ce**
**qu'**un élément coulissant (16) disposé en appui est disposé au niveau de l'étendue longitudinale plate de la console (7), au moyen duquel élément coulissant la console (7) peut être déplacée le long de son étendue, l'élément coulissant (16), lorsque la fenêtre (1) est fermée, faisant saillie dans une région en dessous d'une fente (17) entre le châssis dormant (2) et le battant (3), et, lorsque la fenêtre (1) est fermée, pouvant être déplacé longitudinalement à travers la fente (17) entre le châssis dormant (2) et le battant (3), de sorte que pour le déverrouillage de la fenêtre (1), l'élément d'actionnement (6) puisse être libéré de la console (7) depuis l'extérieur de la fenêtre (1).

2. Dispositif selon la revendication 1, **caractérisé en ce que** l'étendue longitudinale plate de la console (7) est disposée à l'intérieur du profilé du châssis dormant (2) ou du battant (3) et se trouve à l'extérieur de la région d'agencement de l'unité d'entraînement (5).

3. Dispositif selon la revendication 1, **caractérisé en ce que** l'élément coulissant (16) est disposé latéralement à l'extérieur de la région d'agencement de l'unité d'entraînement (5) à côté de l'unité d'entraînement (5).

4. Dispositif selon la revendication 1, **caractérisé en ce qu'**un élément d'extrémité (8) est disposé au niveau de l'élément d'actionnement (6).

5. Dispositif selon la revendication 1, **caractérisé en ce qu'**un élément de réception (14) est disposé au niveau de la console (7).

6. Dispositif selon les revendications 4 et 5, **caractérisé en ce que** pour la connexion libérable de l'élément d'actionnement (6) avec la console (7), l'élément d'extrémité (8) et l'élément de réception (14) peuvent être accouplés au moyen d'un élément de connexion (15).

7. Dispositif selon la revendication 6, **caractérisé en ce que** l'accouplement de l'élément d'extrémité (8) avec l'élément de réception (14) s'effectue au moyen de l'élément de connexion (15) par le mouvement de déplacement de la console (7).
